# EUROPÄISCHE PATENTSCHRIFT

(11) **EP 1 020 234 B1**
(45) Veröffentlichungstag und Bekanntmachung des Hinweises auf die Patenterteilung: **21.12.2005**
(21) Anmeldenummer: 00100436.5
(22) Anmeldetag: 10.01.2000
(51) Int. Cl.: B07C 3/00

(54) **Transportvorrichtung für Sendungsbehälter**
Conveyor for parcel containers
Convoyeur de conteneurs d'envois

(30) Priorität: 15.01.1999 DE 19901444
(43) Veröffentlichungstag der Anmeldung: 19.07.2000
(73) Patentinhaber: SIEMENS AKTIENGESELLSCHAFT, 80333 München (DE)
(72) Erfinder: Gasch, Thomas, Dipl.-Ing., 78462 Konstanz (DE); Penert, Jürgen, Dipl.-Ing., 88690 Oberuhldingen (DE)

(56) Entgegenhaltungen:
- WO-A-97/36805
- FR-A- 2 680 121
- US-A- 4 518 160
- US-A- 5 353 903

## Beschreibung

Die Erfindung betrifft eine Transportvorrichtung für Sendungsbehälter nach dem Oberbegriff des Anspruches 1.

Bei Sendungssortieranlagen werden die Sendungen gemäß der Empfängeradressen in Stapelfächer sortiert. Es wurden entsprechende Anlagen bekannt, bei denen sich die Stapelfächer in einer Reihe nebeneinander befinden. Nach Beendigung der Sortierung werden die Sendungen aus den Stapelfächern zur Weiterverarbeitung in Sendungsbehälter umgeladen, die dann per Hand abtransportiert werden, z.B. in eine Behälterablage.

Sollen die Sendungen bis auf die Gangfolge des Postboten sortiert werden, so müssen mehrere Sortierläufe durchgeführt werden, wobei die Sendungen in der sortierten Reihenfolge der Stoffeingabevorrichtung wieder zugeführt werden. Diese Stoffeingabevorrichtung befindet sich im gleichen Abstand parallel zur Reihe der nebeneinanderliegenden Stapelfächer, d.h. die Sortieranlage hat eine U-förmige Konfiguration, bei der ein Schenkel von der Stoffeingabe und der andere Schenkel von den nebeneinander angeordneten Stapelfächern gebildet wird. Zur Erleichterung des Umladens der Sendungen unter Einhaltung der Sequenzintegrität ist eine entlang der Stapelfächer mittels Laufwagen verfahrbare Umladebrücke mit einer Gleitebene vorhanden, auf welcher die Sendungen aus einem Sortierfach zur Stoffeingabevorrichtung geschoben werden (DE 42 36 507 C1).

Nach Beendigung der Umladevorgänge mit dem durchgehenden Gleitweg wird die Umladebrücke in eine Entladeposition gebracht, in der sie zur Beladung aus den Stapelfächern vorgesehene Sendungsbehälter aufnimmt. Damit dies gewährleistet werden kann, ist ein Teil der Umladebrücke schwenkbar ausgeführt, wobei eine Verletzungsgefahr für das Bedienpersonal nicht auszuschließen ist. Zusätzlich ist die Umladebrücke hochklappbar, um den Bedienkräften einen freien Zugang für den Bereich zwischen Stapelfächern und Stoffeingabe zu sichern. Die gefüllten Sendungsbehälter müssen dann vom Bedienungspersonal von der Umladebrücke gehoben und abtransportiert werden.

Es wurde auch eine Sortiereinrichtung bekannt, bei der die Stapelfächer aus entnehmbaren Kassetten bestehen. Nachdem sie gefüllt sind, werden sie mittels eines Roboters entnommen und in Fächer einer Behälteraufnahme, die parallel in gleichem Abstand zur Stapelfächerreihe der Sortiereinrichtung angeordnet sind, abgelegt (WO97/36805). Bei dieser aufwändigen Lösung erfolgt keine Entleerung der Stapelfächer in Behälter.

Der im Anspruch 1 angegebenen Erfindung liegt die Aufgabe zugrunde, eine entlang einer Reihe von Stapelfächern einer Sendungssortieranlage verfahrbaren Transportvorrichtung für gefüllte Sendungsbehälter zu schaffen, die nach Beendigung der Sortierung ein aufwandsarmes, sicheres, schnelles und kraftsparendes Transportieren der an den Stapelfächern aus diesen beladenen Sendungsbehälter in eine regalförmige Behälteraufnahme, von der die gefüllten Behälter entnommen und abtransportiert werden, ermöglicht. Dies soll auch möglich sein in Verbindung mit einer Umladevorrichtung, bei welcher die Sendungen aus den Stapelfächern unter Wahrung der Reihenfolge für weitere Sortiergänge der parallel im gleichen Abstand zur Fächerreihe angeordneten Stoffeingabevorrichtung zugeführt werden.

Nachdem der unter dem jeweiligen Sortierfach auf der Transportvorrichtung stehende Sendungsbehälter gefüllt wurde, wird er vom Bediener mit Hilfe der Teleskopführung ohne Kraftanstrengung zur Behälteraufnahme transportiert. Aufgrund der Schrägstellung des Sendungsbehälters auf der Konsole und der Dimensionierung der Erhöhung, die als Anschlag für die Sendungsbehälter dient, gleitet der gefüllte Sendungsbehälter beim plötzlichen, durch den Endanschlag der Teleskopführung ausgelösten Abbremsen der Konsole dicht vor der Behälteraufnahme infolge seiner kinetischen Energie selbständig über die Erhöhung und sicher in die Behälteraufnahme.

Vorteilhafte Ausgestaltungen der Erfindung sind in den Unteransprüchen dargelegt.

Nach Anspruch 2 ist es vorteilhaft, die Erhöhung über die gesamte Breite der Auflagefläche auszuführen, so daß ein besserer Halt des Sendungsbehälters gewährleistet ist.

Soll mittels der Sortieranlage in mehreren Sortierläufen bis auf die Gangfolge der Zusteller sortiert werden und ist die Stoffeingabevorrichtung parallel zu den Stapelfächern angeordnet, so ist es nach Anspruch 3 vorteilhaft, zur Absicherung eines sequenzgerechten Umladens der Sendungen aus den Stapelfächern auf die Stoffeingabevorrichtung seitlich an der Transportvorrichtung eine nach oben schwenkbare Umladebrücke mit einer einen im heruntergeschwenkten Zustand durchgehenden Gleitweg zwischen Sortierfach und Stoffeingabevorrichtung bildenden Gleitebene zu befestigen.

Anschließend wird die Erfindung in einem Ausführungsbeispiel anhand der Zeichnung näher erläutert.
Dabei zeigen
- FIG 1: eine perspektivische Darstellung der Transportvorrichtung mit einer hochgeklappten Umladebrücke in Sicht auf die Stapelfächer und Konsole an den Stapelfächern
- FIG 2: eine perspektivische Darstellung der Transportvorrichtung mit ausgefahrener Teleskopführung und hochgeklappter Umladebrücke

In der FIG 1 schaut man auf in einer Reihe hintereinanderliegende'Stapelfächer 3 einer Sendungssortieranlage. In diese Stapelfächer 3 werden die Sendungen von hinten mittels Weichenanordnungen in stehender Position geleitet, wobei die Sendungen mithilfe einer entsprechend der Stapeldicke verfahrbaren Stütze am Umkippen gehindert werden. Unterhalb der Stapelfächer 3 befindet sich ein Regal 8 für leere Sendungsbehälter 7. An der unteren vorderen Schiene des Regals 8 und an der vorderen Schiene unterhalb der Stapelfächer 3 ist ein Laufwagen mittels Rollen einseitig entlang der Stapelfächer 3 verfahrbar geführt.

Den Stapelfächern 3 im gleichen Abstand gegenüberliegend, befindet sich gemäß FIG 2 eine Stoffeingabevorrichtung 4. Auf diese Stoffeingabevorrichtung 4 werden die zu sortierenden, von einer Stütze gehaltenen Sendungen gestellt und einer Vereinzelung zugeführt. Nach dem Vereinzeln erfolgt das Lesen der Verteilinformation (Adresse) jeder Sendung und gemäß der gelesenen Informationen werden die Sendungen in die den Adressen zugeordneten Stapelfächer 3 sortiert. Sollen die Sendungen in eine Gangfolge des Zustellers sortiert werden, so muß mehr als ein Sortierlauf durchgeführt werden. Dabei müssen die Sendungen in der sortierten Reihenfolge aus den Stapelfächern 3 wieder der Stoffeingabevorrichtung 4 zugeführt werden. Um das Bedienpersonal hierbei wirkungsvoll zu unterstützen, befindet sich am Laufwagen eine um eine Achse schwenkbare Umladebrükke 1 mit einer Gleitebene.

In einer ersten, horizontalen Position bildet die Umladebrükke 1 einen ebenen Gleitweg zwischen den Stapelfächern 3 und der Stoffeingabevorrichtung 4. Soll ein weiterer Sortierlauf erfolgen, so schiebt der Bediener die Sendungen aus einem Stapelfach 3 ohne körperliche Anstrengung über die Gleitebene auf die Stoffeingabevorrichtung 4. Dabei wird der Laufwagen solange verfahren, bis alle Stapelfächer 3 entleert sind. Zur Entlastung des Laufwagens kann die Umladebrücke 1 so ausgeführt sein, daß sie sich mittels Rollen an der Stoffeingabevorrichtung 4 abstützt.

In einer zweiten, vertikalen Position ist die Umladebrücke 1 hochgeklappt und gibt den Durchgang für das Bedienpersonal zwischen den Stapelfächern 3 und der Stoffeingabevorrichtung 4 frei. Nach Beendigung des mehrstufigen Sortiervorganges werden die Sendungen aus jedem Stapelfach 3 in einen Sendungsbehälter 7 geladen. Die leeren Sendungsbehälter 7 werden dem Regal 8 für leere Sendungsbehälter entnommen. Die gefüllten Sendungsbehälter 7 werden dann in einer regalförmigen Behälteraufnahme 9, die sich unterhalb der Stoffeingabevorrichtung 4 befindet, abgelegt. Von dort gelangen sie in die weiteren Sendungsbearbeitungs- und -verteilprozesse. Damit die Sendungsbehälter 7 bequem aus den Stapelfächern 3 beladen werden können und die befüllten Sendungsbehälter 7 ohne körperliche Anstrengung von den Stapelfächern 3 in die regalförmige Behälteraufnahme 9 transportierbar sind, ist an dem Laufwagen neben der Umladebrücke 1 eine Verschiebeeinheit angebracht. Diese besteht aus Teleskopschienen 5 und einer an ihnen befestigten Konsole 2 zur Aufnahme eines Sendungsbehälters 7. An der Konsole 2 befindet sich ein Griff, mit dem das Bedienpersonal die mit einem gefüllten Sendungsbehälter 7 beladene Konsole 2 bis an die Behälteraufnahme 9 schiebt. Die Auflagefläche der Konsole 2 ist in Richtung der Behälteraufnahme 9 nach unten geneigt und besitzt an der zur Behälteraufnahme 9 gerichteten Seite eine angeschrägte Erhöhung 6 als Anschlag für den Sendungsbehälter 7. Die Neigung der Auflagefläche der Konsole 2 und die Erhöhung 6 sind so ausgeführt, daß beim abrupten Abbremse der Konsole 2 vor der Sendungsaufnahme 9 infolge des Endanschlags der Teleskopschienen 5 der Sendungsbehälter 7 durch seine Massenträgheit von selbst über die Erhöhung 6 in die Behälteraufnahme 9 gleitet. In der FIG 2 ist die Konsole 2 mit einem Sendungsbehälter 7 an der Sendungsaufnahme 9 kurz vor dem Abbremsen dargestellt.

## Patentansprüche

1. Transportvorrichtung für Sendungsbehälter, die entlang einer Reihe von nebeneinanderliegenden Stapelfächern (3) einer Sendungssortieranlage an einem Laufwagen befestigt verfahrbar ist, zum Transportieren der aus den Stapelfächern (3) beladenen Sendungsbehälter (7) in eine regalförmige Behälteraufnahme (9), die parallel im gleichen Abstand zur Stapelfächerreihe angeordnet ist, **dadurch gekennzeichnet, daß** der jeweilige zu beladende Sendungsbehälter (7) auf einer in Richtung der Behälteraufnahme (9) nach unten geneigten Auflagefläche einer Konsole (2) gelagert ist, die mittels am Laufwagen befestigter Teleskopschienen (5) an die regalförmige Behälteraufnahme (9) verschiebbar ist, daß die Auflagefläche der Konsole (2) an der zur Behälteraufnahme (9) gerichteten Seite eine angeschrägte Erhöhung (6) als Anschlag für den Sendungsbehälter (7) aufweist, wobei die Neigung der Auflagefläche der Konsole (2) und die Erhöhung (6) so ausgeführt sind, daß der beladene Sendungsbehälter (7) beim vom Endanschlag der ausgefahrenen Teleskopschienen (5) ausgelösten abrupten Bewegungsende vor der Behälteraufnahme (9) im Laufe des Verfahrens der Konsole (2) selbständig über die Erhöhung (6) hinaus in die Behälteraufnahme (9) gleitet.

2. Transportvorrichtung nach Anspruch 1,**dadurch gekennzeichnet, daß** die Erhöhung (6) über die gesamte Breite der Auflagefläche der Konsole (2) verläuft.

3. Transportvorrichtung nach Anspruch 1, **dadurch gekennzeichnet, daß** bei einer über der Behälteraufnahme (9) angeordneten Stoffeingabevorrichtung (4) seitlich an der Transportvorrichtung eine Umladebrücke (1) mit einer einen durchgehenden Gleitweg zwischen dem jeweiligen Stapelfach (3) und der Stoffeingabevorrichtung (4) bildenden Gleitebene nach oben schwenkbar befestigt ist.

## Claims

1. Conveyor for parcel containers which can be moved along a row of adjacent stacking compartments (3) of a parcel sorting system attached to a trolley, for transporting the parcel containers (7) loaded from the stacking compartments (3) into a shelf-type container receptacle (9), which is arranged in parallel and at the same distance to the row of stacker compartments (7) on a support surface of a console (2) tilted downwards in the direction of the container holder (9), which, by means of telescopic bars (5) attached to the trolley can be moved to the shelf-type container receptacle (9), that the support surface of the console (2) features, on the side facing the container receptacle (9) a tapered raised part (6) as a stop for the parcel containers (7), where the inclination of the support surface of the console (2) and the raised part (6) are embodied such that the loaded parcel containers (7) on a abrupt end to their movement caused by the end stop of the extended telescopic bars (5) before the container holder (9) during the movement of the console (2) slides by itself over the raised part (6) out into the container receptacle (9)

2. Conveyor in accordance with claim 1, **characterized in that** the raised part (6) runs over the entire width of the contact surface of the console (2).

3. Conveyor in accordance with claim 1, **characterized in that**, with a item input device (4) arranged over the container receptacle (9) a transport bridge (1) with a continuous sliding surface forming a sliding track between the relevant stacking container (3) and the item input device (4) attached to the side of the conveyor so that it can be hinged upwards.

## Revendications

1. Dispositif de transport pour conteneurs d'envois, qui peut être déplacé, en étant fixé sur un chariot, le long d'une rangée de casiers (3) d'empilage juxtaposés d'une installation de tri d'envois, afin de transporter les conteneurs (7) d'envois, chargés à partir des casiers (3) d'empilage, dans un réceptacle (9) de conteneurs en forme de rayonnage qui est disposé parallèlement à la rangée de casiers d'empilage et à la même distance, **caractérisé en ce que** le conteneur (7) d'envois respectif à charger est monté sur une surface porteuse, inclinée vers le bas en direction du réceptacle (9) de conteneurs, d'une console (2) qui peut coulisser sur le réceptacle (9) de conteneurs en forme de rayonnage au moyen de rails (5) télescopiques fixés sur le chariot, et **en ce que** la surface porteuse de la console (2) comporte, du côté tourné vers le réceptacle (9) de conteneurs, un rehaussement (6) chanfreiné comme butée pour le conteneur (7) d'envois, sachant que l'inclinaison de la surface porteuse de la console (2) et le rehaussement (6) étant réalisés de telle sorte que le conteneur (7) d'envois chargé, lors de la brusque fin de mouvement - déclenchée par la butée finale des rails (5) télescopiques déployés - devant le réceptacle (9) de conteneurs au cours du déplacement de la console (2), glisse de lui-même au-delà du rehaussement (6) dans le réceptacle (9) de conteneurs.

2. Dispositif de transport suivant la revendication 1, **caractérisé en ce que** le rehaussement (6) s'étend sur toute la largeur de la surface porteuse de la console (2).

3. Dispositif de transport suivant la revendication 1, **caractérisé en ce que**, en présence d'un dispositif (4) d'entrée disposé au-dessus du réceptacle (9) de conteneurs, un pont (1) de transfert, doté d'un plan de glissement formant un chemin de glissement continu entre le casier (3) d'empilage respectif et le dispositif (4) d'entrée, est fixé sur le côté du dispositif de transport avec possibilité de pivotement vers le haut.
